# FASCICULE DE BREVET EUROPEEN

(11) **EP 1 057 753 B1**
(45) Date de publication et mention de la délivrance du brevet: **05.03.2008**
(21) Numéro de dépôt: 00401102.9
(22) Date de dépôt: 20.04.2000
(51) Int. Cl.: B65D 85/671, B65D 85/672

(54) **Boîte d'emballage pour rouleau de matériau en feuille**
Verpackung für eine Rolle bahnförmigen Materials
Package containing a reel of sheet material

(30) Priorité: 07.05.1999 FR 9905880
(43) Date de publication de la demande: 06.12.2000
(73) Titulaire: Sphere, 75116 Paris (FR)
(72) Inventeur: Nony, Jean-Marc, 78590 Noisy le Roy (FR)
(74) Mandataire: Abello, Michel

(56) Documents cités:
- US-A- 1 866 130
- US-A- 3 098 594

## Description

La présente invention a trait à une boîte d'emballage destinée à contenir un rouleau de matériau en feuille, ce matériau étant constitué de tronçons successifs reliés entre eux par une ligne de prédécoupe, lesdits tronçons devant pouvoir être séparés au fur et à mesure du déroulement du rouleau par traction de l'utilisateur sur le tronçon d'extrémité. Au sens de la présente demande, le terme générique "matériau en feuille" recouvre, notamment, une succession de sacs formés par deux feuilles superposées reliées entre elles de façon appropriée pour constituer des sacs.

Un dispositif de distribution de matériau en feuilles constitué de tronçons reliés entre eux par une ligne de prédécoupe, est par exemple décrit dans le document US 3 098 594 sur lequel est basé le préambule de la revendication principale.

Dans un autre état de la technique illustré par la figure 1. pour que la déchirure puisse être réalisée de façon aisée, il est connu de conformer l'emballage de façon appropriée. Pour ce faire, l'emballage, qui a une forme parallélépipédique, comporte un couvercle susceptible de s'ouvrir pour laisser le passage à un tronçon du rouleau, ledit couvercle constituant généralement la paroi supérieure de l'emballage et étant lié à un rabat constitué par la partie supérieure de la face avant de l'emballage, l'autre partie de la face avant, c'est-à-dire celle qui n'est pas liée au couvercle, étant munie d'une saillie correspondant à un embrèvement du rabat lié au couvercle pour autoriser la remise en place du couvercle. Cette saillie frotte sur le matériau en feuille au fur et à mesure de son déroulement hors de l'emballage et vient coopérer avec la ligne de prédécoupe d'un tronçon pour arrêter le déroulement du rouleau, de sorte que la traction exercée par l'utilisateur sur le tronçon entraîne la déchirure du matériau en feuille au droit de la ligne de prédécoupe.

Dans un tel mode de réalisation, le rabat du couvercle comporte donc, dans sa zone centrale, un embrèvement correspondant à la saillie de la face avant, de sorte que cette zone évidée ne permet pas de constituer une languette permettant de refermer l'emballage en insérant ladite languette dans une fente prévue à cet effet sur la partie inférieure de la face avant de l'emballage. Il en résulte que le couvercle peut être remis en place sur le corps en position de fermeture mais ne peut comporter aucun moyen de verrouillage assurant son maintien dans la position de fermeture. Un tel dispositif de verrouillage permettant de maintenir le couvercle d'un emballage en position de fermeture est connu en soi pour les emballages qui ne comportent pas d'embrèvement dans le rabat du couvercle, en raison du fait que la face avant de l'emballage ne comporte pas de saillie destinée à coopérer avec une ligne de prédécoupe : c'est le cas, par exemple, des emballages pour rouleau de feuille d'aluminium à usage ménager.

Un dispositif de distribution de gaze médicale permettant le maintien dans des condition stériles de la gaze est décrit dans le document US 1 866 130.

La présente invention a pour but de proposer une boîte d'emballage du type ci-dessus défini dans lequel on peut bénéficier à la fois de la présence d'une saillie sur la bordure haute de la face avant de l'emballage et d'un ensemble fente-languette permettant le maintien du couvercle dans une position qui correspond à la fermeture de la boîte par engagement de ladite languette dans ladite fente.

La présente invention a, en conséquence, pour objet une boîte d'emballage ayant la forme d'un parallélépipède rectangle destinée à renfermer un rouleau d'un matériau en feuille, ladite boîte comportant un corps et un couvercle, qui forme la partie supérieure de la boîte et est susceptible de pivoter par rapport au corps autour d'une arête sensiblement parallèle à l'axe du rouleau, le corps comportant une face avant et le couvercle comportant un rabat qui, dans la position de fermeture de la boîte, est parallèle à ladite face avant et placé du côté de la face avant où ne se trouve pas le rouleau, une languette étant ménagée sur la bordure inférieure du rabat et pouvant pénétrer dans une fente de ladite face avant pour maintenir le couvercle dans sa position correspondant à la fermeture de la boîte, caractérisée par le fait que le rouleau est constitué par une succession de tronçons séparés les uns des autres par une ligne de prédécoupe et que la bordure supérieure de la face avant comporte au moins une saillie voisine du couvercle dans sa position correspondant à la fermeture de la boîte, ladite saillie pouvant coopérer avec une ligne de prédécoupe du matériau en feuille du rouleau lors du déroulement dudit rouleau.

Dans un mode préféré de réalisation, la face avant du corps de la boîte comporte une saillie unique qui est ménagée dans la zone centrale de la bordure supérieure de ladite face avant ; la saillie de ladite bordure supérieure peut avoir une forme trapézoïdale.

On peut prévoir que la languette ménagée sur la bordure inférieure du rabat du couvercle soit disposée dans la zone centrale de ladite bordure inférieure.

Avantageusement, le rabat du couvercle est, avant la première ouverture de la boîte, solidarisé de la face avant du corps de boîte par des bandes ménagées de part et d'autre de la languette, lesdites bandes étant reliées au rabat par une ligne de prédécoupe et étant fixées sur la partie inférieure de la face avant. De préférence, la fente de la face avant est ménagée entre lesdites bandes, au droit de la languette quand le rabat du couvercle recouvre la face avant en position de fermeture e la boîte.

La boîte selon l'invention trouve une application particulièrement intéressante lorsque le rouleau de matériau en feuille est un rouleau de sacs en matière plastique, par exemple un rouleau de sacs de congélation.

On constate que la boîte selon l'invention permet de bénéficier simultanément de deux avantages : d'une part, la boîte présente un ensemble fente-languette qui permet, après la première ouverture de la boîte, de maintenir le couvercle dans la position qui correspond à la fermeture de la boîte ; d'autre part, la boîte présente, sur la bordure supérieure de sa face avant, une saillie permettant de faciliter le déchirage d'une ligne de prédécoupe du matériau en feuille en s'accrochant sur cette ligne de prédécoupe au moment où l'utilisateur tire sur le tronçon amont du matériau en feuille pour l'extraire de la boîte par déroulement du rouleau. Jusqu'à ce jour, il n'existait pas de boîtes d'emballage présentant ces deux caractéristiques essentielles ; la fermeture par l'ensemble fente-languette existait déjà sur de nombreux emballages et, notamment, sur les boîtes d'emballage de rouleaux de feuilles d'aluminium ; la saillie portée par la face avant existait déjà pour une boîte d'emballage destinée à renfermer un rouleau de matériau en feuille constitué par une succession de tronçons séparés les uns des autres par une ligné de découpe mais, dans ce cas, la saillie n'était pas ménagée sur la bordure supérieure de la face avant mais sur une zone médiane de cette face, ce qui obligeait à replier la face avant pour que la saillie apparaisse sur la bordure de pliage et, dans ce cas, la saillie était prise sur le rabat du couvercle , d'où il résultait que ce rabat présentait un embrèvement dans la zone où il eut été nécessaire de faire apparaître une languette pour le verrouillage du couvercle dans sa position de fermeture de la boîte.

Pour mieux faire comprendre l'objet de l'invention, on va en décrire maintenant, à titre d'exemple purement illustratif et non limitatif, un mode de réalisation représenté sur le dessin annexé.

Sur ce dessin :
- la figure 1 est une vue en perspective d'une boîte de l'état de la technique pour rouleau de sacs en matière plastique ;
- la figure 2 représente une vue en perspective d'une boîte d'emballage selon l'invention avant la première ouverture de ladite boîte ;
- la figure 3 représente, en perspective, la boîte de la figure 1 en position d'ouverture sans que le rouleau intérieur soit figuré ;
- la figure 4 représente une vue en élévation de la boîte de la figure 1 dans sa position de fermeture après la première ouverture de la boîte ;
- la figure 5 représente une coupe transversale de la boîte des figures 1 à 3 selon le plan V de la figure 2 ;
- la figure 6 représente une coupe transversale analogue à celle de la figure 5 selon le plan VI de la figure 2.

En se référant au dessin, on voit que la figure 1 représente une boîte d'emballage de l'état de la technique dans laquelle le rouleau de matériau en feuille n'a pas été représenté. Cette boîte est un parallélépipède rectangle et comporte un corps désigné par 1 dans son ensemble et un couvercle désigné par 2, le corps et le couvercle étant reliés le long d'une arête 3 parallèle au grand axe de la boîte, c'est-à-dire au grand axe du rouleau conditionné dans la boîte. La boîte est représentée dans sa position d'ouverture. La face avant 4 du corps de boîte porte, sur sa partie basse, une bande 5 qui est collée sur la face avant 4 et qui, avant la première ouverture de la boîte, était solidaire du rabat 6 du couvercle 2. La face avant 4 comporte un très large évidemment obtenu par repliement de la partie supérieure 4a de la face 4 vers l'intérieur de la boîte, ce repliement étant rendu possible par des lignes de découpe allant de la bordure supérieure de la face avant jusqu'à proximité de la bande 5. Le rabat 6 a une hauteur qui correspond à la différence entre la hauteur de la face avant 4 avant repliement et la hauteur de la bande 5. Le rabat 6 a été séparé de la bande 5 le long d'une ligne de prédécoupe au moment de la première ouverture de la boîte et cette ligne de prédécoupe fait apparaître une saillie 7, qui correspond à un évidemment 7a du rabat 6. De la même façon, la face avant présente une ligne de prédécoupe qui laisse subsister, en arrière de la saillie 7, une saillie 8, d'où il résulte que les saillies 7 et 8 coopèrent pour provoquer un déchirement du matériau en feuille du rouleau au niveau d'une ligne de prédécoupe dudit matériau en feuille. Il est bien clair que, dans cette réalisation, il est totalement impossible de prévoir sur le rabat 6 du couvercle 2 une languette susceptible d'assurer le maintien du couvercle 2 dans sa position de fermeture, car cette languette devrait se trouver dans la zone centrale du rabat, laquelle est occupée par l'évidement 7a.

Les figures 2 à 6 représentent une boîte d'emballage selon l'invention. On voit que cette boîte est un parallélépipède rectangle en carton et comporte un corps désigné par 11 dans son ensemble et un couvercle 12, le corps et le couvercle étant reliés le long d'une arête 13 parallèle au grand axe de la boîte, c'est-à-dire au grand axe du rouleau 20 conditionné dans la boîte. Le couvercle 12 comporte un rabat 16, disposé à l'opposé de l'arête 13. La face avant 14 du corps de boîte porte, sur sa partie basse, deux bandes 15 disposées symétriquement par rapport au plan de symétrie transversal de la boîte, c'est-à-dire au plan repéré par V sur la figure 3. Les bandes 15 sont collées sur la face avant 4 et sont, avant la première ouverture de la boîte, solidaires du rabat 16 du couvercle 12, une ligne de prédécoupe (représentée en trait mixte sur la figure 2) séparant le rabat 16 et les bandes 15. A la première ouverture de la boîte, l'utilisateur sépare le rabat 16 des bandes 15 de façon à permettre l'ouverture de la boîte par soulèvement du couvercle, comme représenté sur la figure 3.

La face avant 4 comporte, entre les bandes 15, une fente en forme d'arc de cercle, les extrémités de la fente étant recouvertes par les extrémités des bandes 15. Le rabat 16 comporte, dans sa zone centrale, une languette 19a, dont la largeur correspond à la distance existant entre les bandes 15, la languette 19a ayant une hauteur qui correspond à la hauteur des bandes 15 au voisinage de la fente 19. De la sorte, lorsque l'on referme la boîte en rabattant le couvercle 12 sur le corps 11, la languette 19a vient se loger à l'intérieur de la fente 19 pour assurer le maintien du couvercle 12 sur le corps 11.

Le long de sa bordure supérieure, c'est-à-dire du côté du couvercle 12, la face avant 14 comporte une saillie 18 de forme trapézoïdale. Le couvercle 12 vient, dans la position de fermeture de la boîte, en contact avec le bord supérieur de la saillie 18. Lorsque l'utilisateur, ayant ouvert la boîte, tire le matériau en feuille constitutif du rouleau 20 conditionné dans la boîte, le matériau en feuille vient s'appuyer sur la saillie 18 qui, au moment du passage d'une ligne de prédécoupe dudit matériau en feuille, va pouvoir s'accrocher sur la ligne de prédécoupe et provoquer ainsi une déchirure séparant deux tronçons successifs du matériau en feuille sous l'effort de traction exercé par l'utilisateur dans le sens de la flèche F de la figure 5. Une ligne de prédécoupe est généralement constituée par une succession de fentes de faible longueur séparées les unes des autres par des zones de faible longueur non découpées. Pour faciliter l'accrochage de la saillie 18 sur une ligne de prédécoupe, il est avantageux de prévoir que la zone de la ligne de prédécoupe qui va passer au droit de la saillie 18 au cours du déroulement du rouleau soit entièrement fendue sur une longueur correspondant sensiblement à la longueur de la saillie ; de cette façon, la saillie pénètre entièrement dans cette fente, ce qui facilite la déchirure du matériau en feuille et la séparation de deux tronçons successifs dudit matériau. Cette disposition est particulièrement efficace lorsque le matériau en feuille est constitué de deux feuilles de matière plastique formant les deux grandes faces d'un sac tel qu'un sac de congélation, par exemple.

On voit donc que la boîte selon l'invention permet de bénéficier à la fois d'une saillie 18 destinée à la déchirure au niveau d'une prédécoupe du matériau en feuille et d'un ensemble fente 19-languette 19a destiné au maintien du couvercle 12 dans sa position de fermeture.

Il est bien entendu que le mode de réalisation ci-dessus décrit n'est aucunement limitatif et pourra donner lieu à toutes modifications désirables sans pour autant sortir du cadre de l'invention.

## Revendications

1. Boîte d'emballage ayant la forme d'un parallélépipède rectangle destinée à renfermer un rouleau (20) d'un matériau en feuille, ledit rouleau (20) étant constitué par une succession de tronçons séparés les uns des autres par une ligne de prédécoupe, ladite boîte comportant un corps (11) et un couvercle (12), qui forme la partie supérieure de la boîte et est susceptible de pivoter par rapport au corps (11) autour d'une arête (13) sensiblement parallèle à l'axe du rouleau (20), ledit corps (11) comportant une face avant (14), la bordure supérieure de ladite face avant (14) comportant au moins une saillie (18) voisine du couvercle (12) dans sa position correspondant à la fermeture de la boîte, ladite saillie (18) pouvant coopérer avec une ligne de prédécoupe du matériau en feuille du rouleau (20), lors du déroulement dudit rouleau, le couvercle (12) comportant un rabat (16) qui, dans la position de fermeture de la boîte, est parallèle à ladite face avant (14), **caractérisée par le fait que** ledit rabat dans la position de fermeture de la boîte est placé du côté de la face avant (14) où ne se trouve pas le rouleau (20), que une languette (19a) est ménagée sur la bordure inférieure du rabat (16), que ladite languette (19a) peut pénétrer dans une fente (19) de ladite face avant (14) pour maintenir le couvercle (12) dans sa position correspondant à la fermeture de la boîte, et que le rabat (16) du couvercle (12) est, avant la première ouverture de la boîte, solidarisé de la face avant (14) par des bandes (15) ménagées de part et d'autre de la languette (19a), lesdites bandes (15) étant reliées au rabat (16) par une ligne de prédécoupe et étant fixées sur la partie inférieure de la face avant (14).

2. Boîte d'emballage selon la revendication 1, **caractérisée par le fait que** la face avant (14) comporte une saillie unique (18) qui est ménagée dans la zone centrale de la bordure supérieure de ladite face avant (14).

3. Boîte d'emballage selon la revendication 2, **caractérisée par le fait que** la saillie (18) de la bordure supérieure de la face avant (14) a une forme trapézoïdale.

4. Boîte d'emballage selon l'une des revendications 1 à 3, **caractérisée par le fait que** la languette (19a) est ménagée dans la zone centrale de la bordure inférieure du rabat (16) du couvercle (12).

5. Boîte d'emballage selon l'une des revendications 1 à 4, **caractérisée par le fait que** la fente (19) de la face avant (14) est ménagée entre les bandes (15) au droit de la languette (19a) quand le rabat (16) du couvercle (12) recouvre la face avant (14) en position de fermeture de la boîte.

6. Boîte d'emballage selon l'une des revendications 1 à 5, **caractérisée par le fait que** le rouleau (20) de matériau en feuille est un rouleau de sacs en matière plastique.

## Claims

1. Packaging box with a rectangle parallelepiped shape designed to contain one roll (20) of a film material, said roll (20) consisting of a succession of sections separated by a pre-cut line, said box including a body (11) and a lid (12), which forms the upper part of the box and is able to pivot with relation to the body (11) at an edge (13) that is roughly parallel to the axis of the roll (20), said body (11) including a front face (14), the upper edge of said front face (14) including at least one tab (18) next to the lid (12) in its position corresponding to the closure of the box, said tab (18) being capable of operating in conjunction with a pre-cut line in the film material of the roll (20), upon unrolling of said roll, the cover (12) including a flap (16) that, in the box-closed position, is parallel to said front face (14), **characterized by** the fact that said flap in the box-closed position is placed on the side of the front face (14) where the roll (20) is not found, that a tongue (19a) is attached to the lower edge of the flap (16), that said tongue (19a) can slide into a slit (19) in said front face (14) to hold the lid in the position corresponding to closure of the box, and that the flap (16) of the lid (12) is, before the box is opened for the first time, attached to the front face (14) by strips (15) located at either side of the tongue (19a), said strips (15) being attached to the flap (16) by a pre-cut line and being attached to the lower part of the front face (14).

2. Packaging box according to claim 1, **characterized by** the fact that the front face (14) includes a single tab (18) that is located in the central area of the upper edge of said front face (14).

3. Packaging box according to claim 2, **characterized by** the fact that the tab (18) of the upper edge of the front face (14) has a trapezoidal shape.

4. Packaging box according to any of claims 1 to 3, **characterized by** the fact that the tongue (19a) is located in the central area of the lower edge of the flap (16) of the lid (12).

5. Packaging box according to any of claims 1 to 4, **characterized by** the fact that the slit (19) in the front face (14) is located between the strips (15) in line with the tongue (19a) when the flap (16) of the lid (12) covers the front face (14) in the box-closed position.

6. Packaging box according to any of claims 1 to 5, **characterized by** the fact that the roll (20) of film material is a roll of plastic bags.

## Patentansprüche

1. Verpackungsschachtel in Form eines rechteckigen Quaders für die Aufnahme einer Rolle (20) aus Material aus Blättern, wobei die genannte Rolle (20) aus einer Folge von Abschnitten besteht, die durch eine Sollrisslinie voneinander getrennt sind, wobei die genannte Schachtel aus einem Körper (11) und einem Deckel (12) besteht, der den oberen Teil der Schachtel bildet und in Bezug auf den Körper (11) um eine etwa parallel zur Achse der Rolle (20) verlaufende Kante geschwenkt werden kann, wobei der genannte Körper (11) eine Vorderseite (14) aufweist, wobei der obere Rand der genannten Vorderseite (14) mindestens einen Vorsprung (18) in der Nähe des Deckels (12) in seiner dem Verschluß der Schachtel entsprechenden Position umfasst, wobei der genannte Vorsprung (18) mit einer Sollrisslinie des Materials aus Blättern der Rolle (20) beim Abwickeln der genannten Rolle zusammenwirken kann, wobei der Deckel (12) einen Umschlag (16) umfasst, der in der Verschlussposition der Schachtel parallel zur genannten Vorderseite (14) verläuft,
**dadurch gekennzeichnet, dass**
der genannte Umschlag in der Verschlussposition der Schachtel sich auf der Seite der Vorderseite (14) befindet, an der die Rolle (20) nicht vorhanden ist, dass eine Lasche (19a) am unteren Rand des Umschlags (16) vorgesehen ist, dass die genannte Lasche (19a) in einen Schlitz (19) der genannten Vorderseite (14) eindringen kann, um den Deckel (12) in seiner dem Verschluß der Schachtel entsprechenden Position festzuhalten, und dass der Umschlag (16) des Deckels (12) vor dem ersten Öffnen der Schachtel mit der Vorderseite (14) über Bänder (15) fest verbunden ist, die auf beiden Seiten der Lasche (19a) vorgesehen sind, wobei die genannten Bänder (15) über eine Sollrisslinie mit dem Umschlag (16) verbunden und am unteren Teil der Vorderseite (14) befestigt sind.

2. Verpackungsschachtel gemäß Anspruch 1, **dadurch gekennzeichnet, dass** die Vorderseite (14) einen einzigen Vorsprung (18) aufweist, der im mittleren Bereich des oberen Rands der genannten Vorderseite (14) vorgesehen ist.

3. Verpackungsschachtel gemäß Anspruch 2, **dadurch gekennzeichnet, dass** der Vorsprung (18) des oberen Rands der Vorderseite (14) trapezförmig ist.

4. Verpackungsschachtel gemäß einem der Ansprüche 1 bis 3, **dadurch gekennzeichnet, dass** die Lasche (19a) im mittleren Bereich des unteren Rands des Umschlags (16) des Deckels (12) vorgesehen ist.

5. Verpackungsschachtel gemäß einem der Ansprüche 1 bis 4, **dadurch gekennzeichnet, dass** der Schlitz (19) der Vorderseite (14) zwischen den Bändern (15) lotrecht zur Lasche (19a) vorgesehen ist, wenn der Umschlag (16) des Deckels (12) die Vorderseite (14) in Verschlussposition der Schachtel bedeckt.

6. Verpackungsschachtel gemäß einem der Ansprüche 1 bis 5, **dadurch gekennzeichnet, dass** die Rolle aus Material aus Blättern eine Rolle von Kunststoffsäcken ist.
